# EUROPÄISCHE PATENTSCHRIFT

(11) **EP 0 890 030 B1**
(45) Veröffentlichungstag und Bekanntmachung des Hinweises auf die Patenterteilung: **05.06.2002**
(21) Anmeldenummer: 97901050.1
(22) Anmeldetag: 17.01.1997
(51) Int. Cl.: F15B 20/00

(54) **SICHERHEITSSCHALTUNG**
SAFETY CIRCUIT
CIRCUIT DE SECURITE

(30) Priorität: 06.04.1996 DE 19613848
(43) Veröffentlichungstag der Anmeldung: 13.01.1999
(73) Patentinhaber: HYDAC TECHNOLOGY GMBH, D-66280 Sulzbach (DE)
(72) Erfinder: BRITZ, Wolfgang, D-66701 Beckingen (DE); HERTZIG, Reiner, Hans, F-57510 Puttelange-aux-Lacs (FR)
(74) Vertreter: Patentanwälte Bartels und Partner
(86) Internationale Anmeldenummer: EP9700189
(87) Internationale Veröffentlichungsnummer: WO9738228

(56) Entgegenhaltungen:
- EP-A- 0 668 407
- DE-A- 3 631 104
- DE-C- 4 131 821
- GB-A- 2 057 718
- METALWORKING PRODUCTION, Bd. 112, Nr. 40, 2.Oktober 1968, Seiten 35-37, XP002028807 GRAHAM, J. E.: "Safety first with Air Circuits - 2"
- PATENT ABSTRACTS OF JAPAN vol. 012, no. 134 (M-689), 23.April 1988 & JP 62 255602 A (MITSUBISHI HEAVY IND), 7.November 1987,
- PATENT ABSTRACTS OF JAPAN vol. 096, no. 009, 30.September 1996 & JP 08 113197 A (KAWASAKI HEAVY IND)

## Beschreibung

Die Erfindung betrifft eine Sicherheitsschaltung mit den Merkmalen des Oberbegriffes des Anspruches 1.

Hydraulische Antriebe mit einem in zwei voneinander verschiedenen Verfahrrichtungen bewegbaren Antriebsteil können beispielsweise aus einem hydraulischen Differential- oder Gleichgangzylinder gebildet sein, deren Arbeitskolben als Antriebsteile Zustellbewegungen ausführen, um beispielsweise ein Dampfstellventil anzusteuern oder dieses selbst auszubilden. Die Fluid- oder Ölversorgung erfolgt dabei in der Regel über Druckspeicher, wobei je nach Anforderung auch separat angeordnete Sicherheits-Druckspeicher eingesetzt werden. Im normalen Regelbetrieb kann das Dampfventil in jede beliebige Ventilstellung gebracht werden.

Das Dampfstellventil kann ausgebildet sein als Absperr- und Regelventil mit Schnellöffnungs- oder Schnellschließungspriorität sowie als sog. Sicherheitsventil mit Schnellöffnungspriorität. Die angesprochenen Prioritäten spielen insbesondere dann eine Rolle, wenn das Dampfstellventil in sicherheitsrelevanten Bereichen zum Einsatz kommt, wie beispielsweise der Kraftwerkstechnologie, wobei im Notbetrieb gewährleistet sein muß, daß das Dampfstellventil vorgebbare definierte Endstellungen schnellstmöglich einnimmt. Bei den bekannten Sicherheitsschaltungen, wie sie beispielsweise für eine hydraulische Presse durch die DE 36 31 104 A1 offenbart sind, werden die dahingehenden Sicherheitsfunktionen häufig von Elektronikschaltungen überwacht und durchgeführt, die jedoch versagens- und störanfällig sind und mithin nicht mit absoluter Sicherheit den benötigten Schaltvorgang auslösen.

Durch die GB-A-2 057 718 ist eine gattungsgemäße Sicherheitsschaltung zum Ansteuern eines hydraulischen Antriebes mit einem in zwei voneinander verschiedenen Verfahrrichtungen bewegbaren Antriebsteil bekannt, das zum beliebigen Verfahren von einem Regelschaltkreis in Form eines Servosystemes ansteuerbar ist, wobei ein Sicherheitsschaltkreis dem Regelschaltkreis hydraulisch derart überlagert ist, daß unter Ausschaltung desselben das Antriebsteil ausschließlich von dem jeweiligen Sicherheitsschaltkreis ansteuerbar ist. Die dahingehende bekannte Sicherheitsschaltung wird insbesondere beim Ansteuern von Rotorblättern bei Hubschraubern eingesetzt.

Das Auslösen der Sicherheitsfunktion geschieht jedoch nicht definiert durch das Ansteuern des Schaltventiles des Regelschaltteiles über das Sicherheitsschaltteil, sondern vielmehr wird das Schaltventil über eine Hydropumpe des Sicherheitsschaltkreises des Regelschaltkreises angesteuert. Die druckführende Verbindung zum hydraulischen Antrieb mittels derselben Hydropumpe kommt dann vom Sicherheitsschaltteil angesteuert ebenfalls über dieses Schaltventil zustande. Durch das Zusammenfassen mehrerer sicherheitsrelevanter Funktionen, bezogen auf ein Schaltventil des Regelschaltkreises, ist eine absolut sichere Funktion bei dieser bekannten Lösung nicht erreichbar.

Ausgehend von diesem Stand der Technik liegt der Erfindung die Aufgabe zugrunde, eine Sicherheitsschaltung zum Ansteuern eines hydraulischen Antriebes zu schaffen, die unanfällig gegen Störungen ist und ein hohes Maß an Sicherheit bietet. Diese Aufgabe wird durch eine Sicherheitsschaltung mit den Merkmalen des Anspruches 1 gelöst.

Dadurch, daß gemäß dem kennzeichnenden Teil des Anspruches 1 zum Auslösen einer Sicherheitsfunktion durch das Antriebsteil das erste Sicherheitsschaltteil das erste Schaltventil zum Absperren der druckführenden Verbindung ansteuert und über mindestens ein zweites Schaltventil die druckführende Verbindung zum hydraulischen Antrieb herstellt, ist eine Sicherheitsschaltung verwirklicht, die selbst bei Stromausfall die geforderte Sicherheitsfunktion mit absoluter Sicherheit erfüllt. Dadurch, daß für verschiedene Funktionen zwei voneinander getrennt arbeitende Schaltventile vorhanden sind, die jeweils von dem ersten Sicherheitsschaltteil ansteuerbar sind, sind sicherheitsrelevante Funktionen schalttechnisch voneinander entkoppelt und mithin sicher beherrschbar. Aufgrund dieser Anordnung ist auf jeden Fall gewährleistet, daß eine hydraulische Schaltfunktion definiert sich einstellt unabhängig vom übrigen Systemzustand des Hydraulikkreises und seiner einzelnen Steuerelemente. Durch die erfindungsgemäße hydraulische Sicherheitsschaltung sind jedenfalls Ausfälle und Fehlschaltungen mit Sicherheit vermieden.

Weitere vorteilhafte Ausgestaltungen der Sicherheitsschaltung sind Gegenstand der Unteransprüche. Im folgenden wird die erfindungsgemäße Schaltvorrichtung anhand eines Schaltplanes näher erläutert, wobei in Blickrichtung auf die Figur gesehen oben links eine Funktionstabelle wiedergegeben ist.

Die Sicherheitsschaltung dient dem Ansteuern eines hydraulischen Antriebes 10, der aus einem Stellzylinder gebildet ist, mit einem doppelt wirkenden Kolben als Antriebsteil 12, der beidseitig hin- und herbewegbar, insbesondere in Blickrichtung auf die Schaltung gesehen, nach oben und unten wechselweise verfahrbare Kolbenstangen 14 aufweist. Der hydraulische Antrieb (Stellzylinder) 10 kann als Dampfstellventil ausgebildet freie Rohröffnungsquerschnitte (nicht dargestellt) verändern, diese vollständig freigeben oder verschließen, oder die angesprochenen Kolbenstangen 14 können wiederum auf weitere Stellventile (nicht dargestellt) einwirken. Die möglichen Verfahrrichtungen des Antriebsteiles (Kolbens) 12 sind in der Schaltung mit Pfeilen sowie versehen mit der Angabe "Einfahren" und "Ausfahren" wiedergegeben. An die Stelle des Stellzylinders 10 kann auch ein anderer hydraulischer Antrieb in Abhängigkeit von der jeweiligen Verwendung eingesetzt werden, beispielsweise in der Art eines Hydromotors (nicht dargestellt).

Über seine Anschlußstellen A und B ist der Stellzylinder 10 über entsprechende fluidführende Verbindungsleitungen mit einer Hydropumpe P' und dem Tank T' verbindbar. Je nachdem, ob eine druckführende Verbindung zu der Hydropumpe P' am Anschluß A oder am Anschluß B anliegt, bewegt sich der Kolben 12 mit seinen beiden Kolbenstangen 14 in Blickrichtung auf den Schaltplan gesehen nach unten bzw. nach oben. Für die Ansteuerung der dahingehenden Bewegung ist der Stellzylinder 10 an einen als Ganzes mit 16 bezeichneten hydraulischen Steuerblock angeschlossen, ebenso wie die Hydropumpe P' und der Tank T'. Insbesondere zur Tankseite hin können die entsprechenden Verbindungsleitungen mit einstellbaren Drosseln 18 versehen sein. Der besseren Darstellung wegen sind nicht alle im Steuerblock 16 verlaufenden fluidführenden Verbindungsleitungen mit durchgehenden Linien gezeichnet. Vielmehr stellen auch die punktierten und unterbrochen liniert dargestellten Leitungen mögliche fluidführende Verbindungen dar.

Die eigentliche Regelungsfunktion des Stellzylinders 10, also die in Abhängigkeit von dem Systemzustand im wesentlichen kontinuierlich erfolgenden Öffnungs- und Schließverfahrvorgänge für den Kolben 12, erfolgt über das 4/3-Wegeventil (Regelschaltteil) MV3 mit den Magneten Y3 und Y4. Bei der vorliegenden Ausführungsform erfolgt die angesprochene Regelung durch einen 3-Punkt-Schrittregler, kann jedoch ebenso durch eine reine Impulssteuerung oder durch eine vollständig kontinuierliche Regelung erfolgen. Im Falle der vollständig kontinuierlichen Regelung wird jedoch anstelle des gezeigten Schieberventiles ein Proportional- oder Servoventil eingesetzt. Das 4/3-Wegeventil MV3 ist dabei ausgangsseitig mit seinen beiden Anschlüssen A,B jeweils an ein erstes Schaltventil (Cartridgeventil) LERA und LERB angeschlossen. Diese Cartridgeventile sowie die nachfolgend beschriebenen Schaltventile, sofern es sich um Cartridgeventile handelt, öffnen grundsätzlich dann, wenn an ihrem jeweiligen Steueranschluß X kein Fluiddruck ansteht, der Steueranschluß X also drucklos gemacht worden ist.

Die beiden Steueranschlüsse X der ersten Schaltventile LERA und LERB sind über das Wechselventil W3 an den fluidführenden Ausgang A eines ersten Sicherheitsschaltteiles (Magnetventil) MV1 des Sicherheitsschaltkreises in Form eines 4/2-Wegeventils angeschlossen, das über den zugeordneten Magneten Y1 erregbar ist. Des weiteren führt eine Verbindungsleitung von dem Wechselventil W3 zu dem fluidführenden Ausgang B eines zweiten Sicherheitsschaltteiles (Magnetventil) MV2 in Form eines 4/2-Wegeventiles, das über den Magneten Y2 ansteuerbar ist. Die beiden Magnetventile MV1 und MV2 sind in ihrer entregten, also stromlosen Stellung im Schaltplan wiedergegeben. Sobald der Magnet Y1 das Magnetventil MV1 ansteuert, ist dieses erregt und nimmt seine in Blickrichtung auf den Schaltplan gesehen linke Schaltstellung ein. Damit wird die Zuleitung zum Wechselventil W3 auf den Tank T und mithin drucklos geschaltet und die beiden Steueranschlüsse X der Cartridgeventile LERA und LERB werden ebenfalls drucklos, mit der Folge, daß die angesprochenen Cartridgeventile öffnen. In Abhängigkeit davon, ob der Magnet Y3 oder Y4 des Regelschaltteiles MV3 erregt wird, wird der Stellzylinder 10 eingefahren bzw. ausgefahren. Die dahingehende Ansteuerung ergibt sich aus der oberhalb des Schaltplans angeordneten Übersichtstabelle.

Als Sicherheitsfunktion soll ein definierter oder Schnellschließvorgang beim Stellzylinder 10 vorgesehen sein. Diese Funktion mit oberster Priorität erfolgt über die beiden zweiten Schaltventile (Cartridgeventile) LEPA und LETB. LETB verbindet dabei die Kammer B des Zylinders mit dem Tankanschluß T der Steuerung, wohingegen LEPA die Kammer A mit dem druckführenden Anschluß P der Steuerung verbindet mit der Folge, daß der Kolben 12 vollständig ausfährt. Die dahingehende Ansteuerung der Cartridgeventile erfolgt wiederum über das erste Sicherheitsschaltteil MV1. Im dargestellten entregten Zustand sind die beiden Steueranschlüsse X der Cartridgeventile LEPA und LETB drucklos geschaltet, so daß die Cartridgeventile LEPA und LETB zum Ansteuern des Stellzylinders 10 öffnen können. Im Gegensatz hierzu sind die beiden Steueranschlüsse X der ersten Schaltventile LERA und LERB nunmehr über das Wechselventil W3 druckbeaufschlagt mit der Folge, daß die ersten Schaltventile LERA und LERB geschlossen bleiben und die Regelungsfunktion überbrückt ist.

Die dahingehende Schließsicherheitsfunktion ist wiederum in der Übersichtstabelle wiedergegeben, wobei der Magnet Y1 stromlos bleibt. Bei der dahingehenden Ansteuerung werden auch die weiteren Wechselventile W1 und W2 betätigt, die in die fluidführende Verbindung zwischen dem Wechselventil W3 und dem Magnetventil MV1 geschaltet sind mit der Folge, daß die beiden Steueranschlüsse X der noch näher zu erläuternden dritten Schaltventile (Cartridgeventile) LETA und LEPB ebenso geschlossen bleiben, da in ihnen der Pumpendruck ansteht. Die hydraulisch überlagerte Sicherheitsfunktion stellt sich unabhängig vom sonstigen Schaltzustand des Steuerblockes 16 ein, also unabhängig davon, in welchem Erregungszustand sich die anderen Magnete Y2, Y3 und Y4 befinden.

Eine weitere, mit der Sicherheitsschaltung erreichbare Schaltfunktion "Schnellöffnen" erfolgt über die Ansteuerung des zweiten Sicherheitsschaltteiles MV2. Die Freigabe dieser Funktion erfolgt durch Erregen des Magneten Y1 des Magnetventiles MV1. Durch Erregen von Magnet Y2 des Magnetventiles MV2 werden die zugeordneten Steueranschlüsse X der Cartridgeventile LETA und LEPB entlastet und mithin drucklos gemacht. Das Cartridgeventil LETA kann dann die Kammer A des Zylinders mit dem Tankanschluß der Steuerung verbinden und Cartridgeventil LEPB verbindet die Kammer B des Stellzylinders 10 mit dem Anschluß P der Steuerung. Der am Anschluß B des Magnetventiles MV2 anstehende Pumpendruck bringt das Schließteil des Wechselventiles W3 in seine rechte Schließstellung und über den Fluiddruck in den Steueranschlüssen X sind die Cartridgeventile LERA und LERB geschlossen. Ebenso sind über den Ausgang B des Magnetventiles MV1 in seinem erregten Zustand die Steueranschlüsse X der Cartridgeventile LEPA und LETB unter Fluiddruck und die Cartridgeventile LEPA und LETB bleiben geschlossen.

Demgegenüber sind die Wechselventile W1 und W2 über den Anschluß A des Magnetventiles MV1 zum Tank T' hin drucklos, so daß die drucklosen Steueranschlüsse X der Cartridgeventile LETA und LEPB deren Öffnung veranlassen mit der Folge, daß der Anschluß B des Stellzylinders 10 an die Hydropumpe P' angeschlossen ist und der Anschluß A an den Tank T'. Dies führt zu einem Schnellöffnungs- oder Einfahrvorgang, wobei der Stellzylinder 10 seine im Schaltplan gezeigte Stellung erneut einnimmt. Ein Schnellöffnungsvorgang ist also mithin auslösbar, sobald die Magnete Y1, Y2 erregt sind und die zugeordneten Magnetventile MV1 bzw. MV2 in ihre in Blickrichtung auf den Schaltplan gesehen linke Schaltstellung bringen.

In Abhängigkeit von der Verschaltung kann als Sicherheitsfunktion im umgekehrten Sinne auch ein Öffnungsvorgang ausgelöst werden. Auch in einem dahingehenden Fall würde die übliche Regelung und Schließfunktion durch diese höchste Priorität bei sicherer Ausführung dann überlagert werden.

## Patentansprüche

1. Sicherheitsschaltung zum Ansteuern eines hydraulischen Antriebes (10) mit einem in mindestens zwei voneinander verschiedenen Verfahrrichtungen bewegbaren Antriebsteil (12), das zum beliebigen Verfahren von einem Regelschaltkreis ansteuerbar ist, wobei mindestens ein Sicherheitsschaltkreis (MV1, LEPA, LETB; MV2, LETA, LEPB) dem Regelschaltkreis (MV3, LERA, LERB) hydraulisch überlagert ist, der ein Regelschaltteil (MV3) aufweist, dessen fluidführenden Ausgänge (A,B) jeweils an ein erstes Schaltventil (LERA, LERB) angeschlossen sind, das eine druckführende Verbindung zum Antriebsteil (12) herstellt oder absperrt und das von einem Sicherheitsschaltteil (MV1) des Sicherheitsschaltkreises hierfür ansteuerbar ist, **dadurch gekennzeichnet, daß** zum Auslösen einer Sicherheitsfunktion durch das Antriebsteil (12) das erste Sicherheitsschaltteil (MV1) das erste Schaltventil (LERA, LERB) zum Absperren der druckführenden Verbindung ansteuert und über mindestens ein zweites Schaltventil (LEPA, LETB) die druckführende Verbindung (P) zum hydraulischen Antrieb (10) herstellt.

2. Sicherheitsschaltung nach Anspruch 1, **dadurch gekennzeichnet, daß** ein zweites Sicherheitsschaltteil (MV2) des Sicherheitsschaltkreises vorhanden ist, das zusammen mit dem ersten Sicherheitsschaltteil (MV1) mindestens ein drittes Schaltventil (LETA, LEPB) ansteuert, das für eine zur ersten Sicherheitsfunktion gegenläufigen Bewegung des Antriebsteiles (12) die druckführende Verbindung herstellt.

3. Sicherheitsschaltung nach der Anspruche 1 oder 2, **dadurch gekennzeichnet, daß** der hydraulische Antrieb (10) ein Stellzylinder ist, dessen doppelt beaufschlagbarer Kolben das Antriebsteil (12) bildet und daß das Regelschaltteil (MV3) ein 4/3-Wegeventil ist oder eine lmpulssteuerung beinhaltet.

4. Sicherheitsschaltung nach Anspruch 2 oder 3, **dadurch gekennzeichnet, daß** jedes Sicherheitsschaltteil (MV1,MV2) ein 4/2-Wegeventil ist, die im erregten oder im stromlosen Zustand dieselbe Schaltstellung einnehmen.

5. Sicherheitsschaltung nach einem der Ansprüche 2 bis 4, **dadurch gekennzeichnet, daß** jedes Schaltventil (LERA, LERB, LEPA, LETB, LETA, LEPB) aus einem Cartridge-Ventil gebildet ist, dessen jeweiliger Steueranschluß (X) mit mindestens einem Ausgang (A,B) mindestens einer der Sicherheitsschaltteile (MV1,MV2) zusammenwirkt.

6. Sicherheitsschaltung nach Anspruch 5, **dadurch gekennzeichnet, daß** zwischen dem jeweiligen Ausgang (A,B) des jeweiligen Sicherheitsschaltteiles (MV1,MV2) und dem zugeordneten Cartridge-Ventil zumindest teilweise Wechselventile (W1,W2,W3) eingesetzt sind.

7. Sicherheitsschaltung nach einem der Ansprüche 4 bis 6, **dadurch gekennzeichnet, daß** für einen Schnellschließvorgang das erste Sicherheitsschaltteil (MV1) stromlos ist, daß für einen Schnellöffnungsvorgang das erste Sicherheitsschaltteil (MV1) und zweite Sicherheitsschaltteil (MV2) erregt sind und daß für ein geregeltes Öffnen und Schließen mit dem Antriebsteil (12) das erste Sicherheitsschaltteil (MV1) mit dem Regelschaltteil (MV3) in jeder Verfahrstellung zusammenwirkt.

## Claims

1. Safety circuit for activating a hydraulic drive (10) with a drive part (12) movable in at least two different traversing directions, which can be activated by a control system to traverse as required, at least one safety circuit (MV1, LEPA, LETB; MV2, LETA. LEPB) being hydraulically superimposed over the control system (MV3, LERA, LERB) with one control switching unit (MV3), the hydraulic fluid carrying outputs (A, B) of which are connected to a first pilot valve (LERA, LERB) respectively which makes connection to the drive part (12) or shuts it off, being controllable by a safety control unit (MV1) of a safety circuit for this purpose, **characterized in that**, to trigger a safety function by the drive part (12), the first safety control unit (MV1) activates the first pilot valve (LERA, LERB) to close the pressure-carrying connection P, and makes the pressure-carrying connection (P) to the hydraulic drive (10) via at least a second pilot valve (LEPA, LETB).

2. Safety circuit according to Claim 1, **characterized in that** a second safety switching unit (MV2) of the safety circuit activates, together with the first safety unit (MV1). at least a third pilot valve (LETA, LEPB) which establishes the pressure-carrying connection for a movement of the drive part (12) which is in the opposite direction to the first safety function.

3. Safety circuit according to Claim 1 or 2, **characterized in that** the hydraulic drive (10) is an operating cylinder, the double-acting piston of which forms the drive part (12), and that the control switching unit (MV3) is a 4/3-way valve or comprises pulse control.

4. Safety circuit according to Claim 2 or 3, **characterized in that** each safety switching unit (MV1, MV2) is a 4/2-way valve which assumes the same position when energized or de-energised.

5. Safety circuit according to one of the Claims 2 to 4, **characterized in that** each pilot valve (LERA. LERB, LEPA, LETB, LETA, LEPB) is formed of a cartridge valve, the respective control connection (X) of which co-acts with at least one output (A, B) of at least one of the safety control units (MV1, MV2).

6. Safety circuit according to Claim 5, **characterized in that** at least some of the change-over valves (W1, W2, W3) are arranged between the respective outputs (A, B) of the respective safety circuit (MV1, MV2) and the associated cartridge valve.

7. Safety circuit according to one of the Claims 4 to 6, **characterized in that** the first safety control unit (MV1) is de-energised for a rapid closing action, that the first safety control unit (MV1) and the second safety control unit (MV2) are energized for a rapid opening action and that the first safety control unit (MV1) co-acts with the control switching unit (MV3) in any traverse position, for controlled opening and closing with the drive part (12).

## Revendications

1. Circuit de sécurité pour l'amorçage d'un entraînement (10) hydraulique comportant une partie d'entraînement (12) mobile dans au moins deux directions de déplacement différentes, qui peut être activée pour le déplacement quelconque par un circuit de réglage, au moins un circuit de sécurité (MV1, LEPA, LETB ; MV2, LETA, LEPB) étant superposé au plan hydraulique au circuit de réglage (MV3, LERA, LERB), qui présente une partie de commutation de réglage (MV3), dont les sorties (A,B) véhiculant du fluide sont raccordées chacune à une première soupape de commutation (LERA, LERB), qui établit ou ferme une liaison conduisant la pression avec la partie d'entraînement (12) et peut être activée à cet effet par une partie de commutation de sécurité (MV1) du circuit de sécurité, **caractérisé en ce que**, pour le déclenchement d'une fonction de sécurité par la partie d'entraînement (12), la première partie de commutation de sécurité (MV1) active la première soupape de commutation (LERA, LERB) pour le blocage de la liaison conduisant la pression et établit la liaison (P) conduisant la pression avec l'entraînement (10) hydraulique au moyen d'au moins une deuxième soupape de commutation (LEPA, LETB).

2. Circuit de sécurité selon la revendication 1, **caractérisé en ce qu'**une deuxième partie de commutation de sécurité (MV2) du circuit de sécurité est présente, laquelle active conjointement avec la première partie de commutation de sécurité (MV1) au moins une troisième soupape de commutation (LETA, LEPB), qui établit la liaison conduisant la pression pour un déplacement, contraire à la première fonction de sécurité, de la partie d'entraînement (12).

3. Circuit de sécurité selon l'une quelconque des revendications 1 ou 2, **caractérisé en ce que** l'entraînement hydraulique (10) est un cylindre de commande, dont le piston avec double possibilité de sollicitation constitue la partie d'entraînement (12) et **en ce que** la partie de commutation de réglage (MV3) est une soupape à 4/3 voies ou contient une commande impulsionnelle.

4. Circuit de sécurité selon la revendication 2 ou 3, **caractérisé en ce que** chaque soupape de sécurité (MV1, MV2) est une soupape à 4/2 voies qui occupe cette position de commutation dans l'état excité ou dans l'état hors tension.

5. Circuit de sécurité selon l'une quelconque des revendications 2 à 4, **caractérisé en ce que** chaque soupape de commutation (LERA, LERB, LEPA, LETB, LETA, LEPB) est constituée d'une soupape à cartouche, dont le raccordement de commande (X) respectif agit conjointement avec au moins une sortie (A,B) d'au moins l'une des parties de commutation de sécurité (MV1, MV2).

6. Circuit de sécurité selon la revendication 5, **caractérisé en ce qu'**au moins en partie des soupapes à deux voies (W1, W2, W3) sont insérées entre la sortie respective (A,B) de la partie de commutation de sécurité respective (MV1, MV2) et la soupape à cartouche.

7. Circuit de sécurité selon l'une quelconque des revendications 4 à 6, **caractérisé en ce que** la première partie de commutation de sécurité (MV1) est hors tension pour une opération de fermeture rapide, **en ce que** la première partie de commutation de sécurité (MV1) et la deuxième partie de commutation de sécurité (MV2) sont excitées pour une opération d'ouverture rapide et **en ce que** la première partie de commutation de sécurité (MV1) agit conjointement avec la partie de commutation de réglage (MV3) dans chaque position de déplacement pour une ouverture et une fermeture régulées avec la partie d'entraînement (12).
